# FASCICULE DE BREVET EUROPEEN

(11) **EP 1 438 913 B1**
(45) Date de publication et mention de la délivrance du brevet: **13.12.2006**
(21) Numéro de dépôt: 04290095.1
(22) Date de dépôt: 14.01.2004
(51) Int. Cl.: A47G 7/02, A47G 7/06

(54) **Dispositif pour la présentation et le transport de plantes, arbustes ou analogue**
Vorrichtung für die Präsentation und den Transport von Pflanzen, Sträuchern oder Ähnlichem
Device for the presentation and the transportation of plants, bushes or the like

(30) Priorité: 14.01.2003 FR 0300359; 20.03.2003 FR 0303433
(43) Date de publication de la demande: 21.07.2004
(73) Titulaire: Com v Com, 75018 Paris (FR); Lequeux, Vincent, 75018 Paris (FR)
(72) Inventeur: Lequeux, Vincent, 75018 Paris (FR)
(74) Mandataire: Breese, Pierre

(56) Documents cités:
- EP-A- 1 350 451
- WO-A-00/62300
- FR-A- 1 280 114
- GB-A- 375 926
- US-A- 1 892 393
- US-A- 4 696 220
- US-A- 5 487 502
- US-A1- 2002 078 626

## Description

La présente invention concerne un dispositif pour la présentation et le transport de plantes, arbustes ou analogue. Elle s'applique en particulier, mais non exclusivement, aux bouquets de fleurs classiques vendus chez le fleuriste.

L'art antérieur connaît par la demande de brevet français N°FR 2644338 une structure pour stabiliser un pot de fleur ou le suspendre. Cette structure comprend un piétement fait de quatre tiges croisées. Une tige servant de tuteur est soudée au centre du piétement et grâce à un trou pratiqué à l'extrémité de cette tige, cette dernière peut être suspendue à un crochet.

Cette structure peut constituer une solution pour accrocher ou suspendre un pot de fleurs, mais ne peut pas être utilisé pour permettre le transport d'un bouquet qui ne comporte pas de pot. Par ailleurs, cette solution n'est pas satisfaisante si l'on souhaite présenter un bouquet de fleurs, ou analogue, car il ne dispose d'aucun moyen pour maintenir ledit bouquet.

On connaît également la demande de brevet N°WO 9203039 qui décrit un récipient pour plante se présentant sous la forme d'un pot pour plante comportant une partie inférieure dotée d'un orifice central et de plusieurs orifices d'écoulement d'eau, ladite partie inférieure pouvant être reçue dans un plateau à pot circulaire présentant un montant tubulaire central s'étendant vers le haut à travers l'orifice central de la partie inférieure du pot. Une corde suspendue au-dessus passe dans le montant tubulaire centrale et un dispositif d'arrêt du pot à position réglable comportant une vis de blocage de position permettent de positionner le pot de plante sur la corde suspendue.

À nouveau, ce document propose une solution pour suspendre un pot pour plantes, mais ne peut en aucun cas constituer une solution à la fois pour la présentation d'un bouquet de plantes, c'est-à-dire comportant des moyens pour maintenir le bouquet sensiblement à la verticale et affichant des renseignements sur le prix, la provenance etc..., et également servir pour le transport dudit bouquet.

Le document EP 1 350 451 décrit un dispositif pour la présentation et le transport de bouquets de fleurs comportant une base, un élément de soutien dudit bouquet fixé par l'une de ses extrémités à la base et une tige venant d'une part se fixer de manière amovible à une extrémité de l'élément de soutien et disposant d'autre part d'un moyen de préhension.

L'invention a donc pour but de remédier aux inconvénients de l'art antérieur. Elle propose à cet effet un dispositif pour la présentation et le transport de plantes, arbustes, bouquets de fleurs ou analogue, comportant une base, un élément de soutien dudit bouquet fixé par l'une de ses extrémités à la susdite base, caractérisé en ce qu'il comprend en outre une tige de présentation/transport venant se fixer de manière amovible à une extrémité de l'élément de soutien ; l'autre extrémité de la tige de présentation/transport disposant d'un moyen de préhension ; le moyen de préhension étant indépendant de la tige de présentation/transport et est fixé à cette dernière, par exemple par vissage. Le moyen de préhension comprendra un moyen d'affichage, tels qu'une affichette.

Selon un mode d'exécution de l'invention, la base pourra consister en une simple tige présentant une forme en T ou en une boule, pleine ou non.
Le moyen de préhension pourra comprendre un logement obturable, par exemple pour placer un bijou ou n'importe quel autre objet susceptible de constituer un cadeau.

Avantageusement, la susdite base comprendra au moins une ventouse, fixée sur la face inférieure de ladite base, apte à fixer ladite base sur un support.

De la même manière, le moyen de préhension pourra consister en une poignée, présentant éventuellement une forme adaptée à la saisie d'une main humaine.

Selon un mode d'exécution de l'invention, les éléments constituant le dispositif selon l'invention, à savoir la base, l'élément de soutien, la tige de présentation/transport et éventuellement le moyen de préhension, seront par exemple fixés les uns aux autres par vissage ou filetage.

Avantageusement, le dispositif selon l'invention comprendra un film plastifié étanche apte à contenir la susdite base et au moins une partie de l'élément de soutien ; ledit film formant alors un réservoir ou un contenant comportant l'extrémité inférieure du susdit bouquet. Ainsi, le réservoir ou contenant pourra comprendre un liquide, tels que de l'eau, ou une solution pour alimenter le susdit bouquet.

Selon un aspect avantageux de l'invention, le moyen de préhension pourra consister en un crochet permettant notamment de suspendre ledit dispositif.

Grâce à ces particularités, l'invention permet la suspension de l'ensemble comprenant le dispositif, la fixation d'éléments d'information sur la tige de présentation/transport et/ou sur le moyen de préhension, ainsi que la présentation des bouquets à préparer généralement réunis dans des seaux chez le fleuriste, autorisant une prise en main sans abîmer le bouquet en question ainsi que les bouquets voisins.

L'invention permet également le transport des bouquets construits ou des plantes sans abîmer la forme de l'emballage et conserver ainsi une présentation correcte lors de son déplacement. Le dispositif de l'invention peut aussi servir de présentoir pour isoler un bouquet, ou analogue, et le maintenir verticalement sans vase, simplement en reposant sur sa base.

Dans le cas où le dispositif de présentation/transport est combiné avec un sac étanche rempli d'eau enfermant les tiges, il permet le contact de ces tiges avec l'eau ; le bouquet se trouvant alors dans un réservoir étanche stabilisé par sa base.

On comprendra mieux l'invention à l'aide de la description, faite ci-après à titre purement explicatif, d'un mode de réalisation de l'invention, en référence aux figures annexées :
- la figure 1 illustre une vue en coupe du dispositif pour la présentation et le transport selon l'invention ;
- la figure 2 illustre une vue schématique des différents éléments constituant le dispositif de l'invention ;
- la figure 3 illustre une vue en coupe d'un dispositif selon l'invention avec un bouquet de fleurs, équipé d'un sac étanche.

Comme cela est visible sur les figures 1 et 2, le dispositif pour la présentation et le transport 1 de bouquets, ou analogue, comprend plusieurs éléments dissociables aptes à se fixer les uns aux autres. Ces différents éléments consistent en une base 2, un élément de soutien 3, une tige de présentation/transport 4 et un moyen de préhension 5.

Selon une possibilité offerte par l'invention, non représenté sur les figures annexées, la base 2 pourra consister en une simple tige présentant une forme en T ou en une boule, pleine ou non. Cette base pourra alors être introduite, partiellement ou en totalité, dans la partie basse du bouquet, légèrement en dessous du lien de serrage, consistant une corde destinée à lier les plantes entre elles. De manière pratique, la tige en T, introduite dans le bouquet, permet lorsqu'elle est coincée dans les tiges inférieures de dévisser ou de déclipser la partie supérieure, c'est-à-dire la tige de présentation/transport 4, sans que l'ensemble ne tourne dans le vide.

Cette tige en forme de T ou de boule servira alors d'élément solidaire à la tige de présentation/transport 4 ; la fixation entre la tige de présentation 4 et la base 2 en T ou en boule pourra être réalisé de manière définitive, par exemple par collage ou soudage, ou pourra consister en une fixation amovible, par exemple par clipsage ou par vissage de l'extrémité inférieure filetée de la tige 4 dans un logement, également fileté, de la base 2 en T ou en boule.

Bien entendu, dans ce mode de réalisation de la base du dispositif selon l'invention, la tige en T ou en boule servira uniquement au transport du bouquet de plantes et non plus au maintien de celui-ci en position verticale. En effet, lorsque la base aura une fonction de support du dispositif comportant éventuellement un bouquet, la base 2 présentera une forme sensiblement plate ou plane de manière à pouvoir reposer sur un plan horizontal.

La base 2 en T ou en boule servira à ce que la tige de présentation/transport 4 transperçant le bouquet soit maintenu en partie inférieure dudit bouquet, du fait de sa forme géométrique particulière. La base 2 en T ou en boule aura pour fonction notamment de maintenir le bouquet puisque ladite base 2 sera bloquée au niveau de l'endroit de serrage du bouquet par une corde destinée à lier les plantes ou les fleurs entre elles.

Par ailleurs, selon un autre mode de réalisation de la base 2 non représenté sur les figures annexées, la base 2 comprendra une pluralité de trous ou logements excentrés de sorte que la tige de présentation/transport 4 puisse se fixer, de manière amovible, indifféremment dans l'un de ces trous. Ainsi, la base 2 présentera un trou ou logement central ainsi qu'une pluralité de trous ou logements excentrés, ces trous étant tous destinés à accueillir la partie inférieure de la tige de présentation/transport 4.

Ce mode de réalisation de la base 2 est particulièrement adapté lorsque le dispositif selon l'invention est utilisé pour le transport et/ou la présentation d'un pot de plantes ou analogues comportant sur sa face inférieure une pluralité de trous destinés à laisser évacuer l'eau en excès dans le pot. Ainsi, lorsque la base 2 présente une pluralité de trous, la tige de présentation/transport 4 pourra être enfoncée à travers le pot, éventuellement la terre ou autre présente dans le pot, et ressortir par l'un des trous, généralement circulaire, présent sur la face inférieure dudit pot ; la base 2 étant, bien entendu disposée à l'extérieur du pot, en dessous de ce dernier.

Dans le mode de réalisation choisi pour illustrer l'invention, le dispositif 1 de l'invention comprend une base plane 2. Dans l'exemple choisi pour illustrer l'invention, cette base 2 est carrée, mais on pourra tout à fait la réaliser circulaire, ovale ou en forme de croix. La base 2 est sensiblement plate de sorte qu'elle peut reposer de façon stable sur un support également plat. Cette base 2 comporte un orifice circulaire 6, éventuellement fileté, pour l'insertion de l'une des extrémités de l'élément de soutien 3. Cette base 2 pourra être recourbée de quelques millimètres à quelques centimètres à ses extrémités.

L'élément de soutien consiste dans l'exemple choisi pour illustrer l'invention en une tige tubulaire présentant au moins un filetage à l'une de ses extrémités de sorte que cette extrémité 7 peut être introduite et fixée dans un filetage complémentaire. L'extrémité filetée 7, correspondant à l'extrémité supérieure de ladite tige 3, présente une pointe ou biseau de manière à pouvoir être introduite efficacement dans le bouquet 8. L'autre extrémité 9, pouvant être éventuellement filetée, sera introduite, ou fixée par filetage, dans l'orifice 6 de la base 2. Ainsi, l'élément de soutien 3 est solidaire de la base 2 par vissage, collage, ou tout autre moyen d'assemblage.

Ainsi, une fois un bouquet 8 réalisé, c'est-à-dire que les fleurs forment un ensemble lié fortement par une ficelle, ou analogue, ce dernier est simplement enfoncé sur l'élément de soutien 3 de sorte que le bouquet 8 tient sans autre artifice.

La tige de présentation/transport 4 se présente sous la forme d'un tube de longueur variable, éventuellement muni d'un moyen d'agrandissement/réduction de la longueur de ladite tige 4. De la même manière que précédemment, cette tige présentation/transport 4 pourra être fixée à l'élément de soutien 3 par différents moyens, en l'occurrence dans le présent exemple, par vissage d'une partie filetée de l'extrémité inférieure de la tige 4 sur l'extrémité supérieure filetée 7 de l'élément de soutien 3. Bien entendu, on pourra également envisager cette fixation par d'autres moyens, par exemple par collage ou clouage.

Selon une première variante de réalisation, l'extrémité supérieure de la tige 4 comprend un moyen de préhension 5 consistant en une poignée 10. Ce moyen de préhension 5 comporte également un moyen d'affichage 11, tels qu'une affichette. Ce moyen d'affichage 11 permet d'indiquer par exemple le prix, éventuellement sous forme de code barre, la provenance des plantes ou d'autres informations accessoires telles qu'une affichette de voeux ou une publicité.

Le moyen d'affichage 11 pourra également consister en un logement comportant un moyen d'écoute et éventuellement d'enregistrement d'un message sonore, préenregistré sur un support audio de type puce électronique, à l'identique des cartes de voeux sonores. Bien entendu, l'activation de ce message sonore pourra être rendue possible par exemple par simple pression d'une partie du moyen d'affichage 11. Ce logement pourra également comprendre un dispositif odorant apte à délivrer une odeur spécifique, par exemple en relation avec le bouquet de plantes.

Selon une seconde variante de réalisation, le moyen de préhension 5 sera dissociable de la tige de présentation/transport 4, comme cela est visible sur les figures 1 et 2. Dans ce cas, de la même manière que précédemment, l'extrémité inférieure 12 du moyen de préhension 5 présentera une circonférence filetée apte à être vissée sur l'extrémité supérieure 7 de la tige de présentation/transport 4. Bien entendu, tout autre mode de fixation pourra être employé dans la mesure où il est adapté pour fixer deux sections sensiblement tubulaire.

La poignée 10 du moyen de préhension 5, ainsi que la tige de présentation/transport 4, l'élément de soutien 3 et la base 2, pourront être réalisée en différentes matières, par exemple en plastique, bois, acier.

Comme cela est représenté sur la figure 3, le dispositif selon l'invention pourra également comprendre un sac 13 étanche et transparent, idéalement en plastique, entourant la base 2 et une partie au moins de l'élément de soutien 3 de sorte que les extrémités inférieures des plantes du bouquet 8 reposent dans un liquide nourricier, tels que de l'eau comprenant éventuellement un mélange d'oligo-éléments ou de minéraux. Le sac 13 étanche pourra être obturé, et ainsi délimiter un volume intérieur étanche, grâce à un fil 14 disposé sur toute la circonférence dudit sac 13 étanche et comportant deux extrémités 15 et 15' libres et préhensibles de sorte que l'utilisateur peut lui-même refermer ce volume étanche.

Lorsque l'utilisateur ou l'acheteur du dispositif de présentation et le transport 1 selon l'invention arrive chez lui, ce dernier pourra simplement dévisser la tige de présentation/transport 4 pour l'ôter et conserver son bouquet 8 en position verticale reposant sur sa base 2 et l'élément de soutien 3. L'utilisateur pourra également poser le dispositif selon l'invention dans un récipient suffisamment large de manière à mettre les tiges du bouquet 8 en contact avec de l'eau.

## Revendications

1. Dispositif pour la présentation et le transport (1) de plantes, arbustes, bouquets de fleurs ou analogue, comportant une base (2), un élément de soutien dudit bouquet (8) fixé par l'une de ses extrémités à la susdite base (2), une tige de présentation/transport (4) venant se fixer de manière amovible à une extrémité de l'élément de soutien (3) ; l'autre extrémité de la tige de présentation/transport (4) disposant d'un moyen de préhension (5), ledit dispositif étant **caractérisé en ce que** le moyen de préhension (5) est indépendant de la tige de présentation/transport (4) et est fixé à cette dernière, par exemple par vissage.

2. Dispositif (1) selon la revendication 1, **caractérisé en ce que** le moyen de préhension (5) comprend un moyen d'affichage (11), tels qu'une affichette.

3. Dispositif (1) selon l'une des revendications 1 ou 2, **caractérisé en ce que** la base (2), l'élément de soutien (3), la tige de présentation/transport (4) sont fixés les uns aux autres par vissage ou filetage.

4. Dispositif (1) selon l'une des revendications 1 à 3, **caractérisé en ce que** le moyen de préhension (5) comprend un logement obturable.

5. Dispositif (1) selon l'une quelconque des revendications 1 à 4, **caractérisé en ce qu'**il comprend un film (13) plastifié étanche apte à contenir la susdite base (2) et au moins une partie de l'élément de soutien (3) ; ledit film (13) formant alors un réservoir ou un contenant comportant l'extrémité inférieure du susdit bouquet (8).

6. Dispositif (1) selon la revendication 5, **caractérisé en ce que** le susdit réservoir ou contenant comprend un liquide, tels que de l'eau, ou une solution pour alimenter le susdit bouquet (8).

7. Dispositif (1) selon les revendications 5 et 6, **caractérisé en ce que** le film (13) plastifié étanche comprend sur au moins une partie de sa bordure périphérique un fil (14), ou analogue, apte à obturer le réservoir ou contenant formé par ledit film (13).

8. Dispositif (1) selon l'une des revendications 1 à 7, **caractérisé en ce que** la susdite base (2) comprend au moins une ventouse, fixée sur la face inférieure de ladite base (2), apte à fixer ladite base (2) sur un support.

9. Dispositif (1) selon la revendication 1, **caractérisé en ce que** le moyen de préhension (5) consiste en une poignée (10), présentant éventuellement une forme adaptée à la saisie d'une main humaine.

10. Dispositif (1) selon la revendication 1, **caractérisé en ce que** le moyen de préhension (5) consiste en un crochet permettant notamment de suspendre ledit dispositif (1).

11. Dispositif (1) selon la revendication 5, **caractérisé en ce que** le susdit logement contient un moyen d'écoute et éventuellement d'enregistrement d'un message sonore.

12. Dispositif (1) selon la revendication 5, **caractérisé en ce que** le logement comprend en un dispositif odorant apte à délivrer une odeur spécifique.

13. Dispositif (1) selon la revendication 1, **caractérisé en ce que** la base (2) consiste en une simple tige présentant une forme en T ou en une boule, pleine ou non.

14. Dispositif (1) selon la revendication 1, **caractérisé en ce que** la base (2) présente un trou ou logement central ainsi qu'une pluralité de trous ou logements excentrés ; ces trous étant tous destinés à accueillir la partie inférieure de la tige de présentation/transport (4).

15. Dispositif (1) selon la revendication 1, **caractérisé en ce que** la base (2) présentera une forme sensiblement plate ou plane de manière à pouvoir reposer sur un plan horizontal.

## Claims

1. A device for the display and transport (1) of plants, shrubs, flower bouquets or the like comprising a base (2), a support element of said bouquet (8) fastened at one of its ends to the aforementioned base (2), a display/transport rod (4) immovably fastened to one end of the support element (3), the other end of the display/transport rod (4) being equipped with a means of gripping (5), said device being **characterised in that** the means of gripping (5) is independent of the display/transport rod (4) and fastened to the latter by, for example, screwing.

2. A device (1) according to Claim 1, **characterised in that** the means of gripping (5) comprises a means of display (11) such as a small poster.

3. A device (1) according to Claim 1 or 2, **characterised in that** the base (2), the element of support (3) and the display/transport rod (4) are fastened to one another by screwing or threading.

4. A device (1) according to one of the Claims from 1 to 3, **characterised in that** the means of gripping (5) comprises a closable seat.

5. A device (1) according to one of the Claims from 1 to 4, **characterised in that** it comprises an impervious plastic film (13) able to contain the aforementioned base (2) and at least a part of the support element (3); said film (13) forming a reservoir or a container holding the lower end of the aforementioned bouquet (8).

6. A device (1) according to Claim 5, **characterised in that** the aforementioned reservoir or container contains a liquid such as water or a solution for feeding the aforementioned bouquet (8).

7. A device (1) according to Claims 5 and 6, **characterised in that** the impervious plastic film (13) exhibits on at least a part of its peripheral edge a wire (14) or the like, able to close the reservoir or container formed by said film (13).

8. A device (1) according to one of the Claims from 1 to 7, **characterised in that** the aforementioned base (2) contains at least one suction cup fastened to the underside of said base (2) and able to fasten said base (2) to a support.

9. A device (1) according to Claim 1, **characterised in that** the means of gripping (5) consists of a handle (10) possibly having a shape adapted for gripping by a human hand.

10. A device (1) according to Claim 1, **characterised in that** the means of gripping (5) consists of a hook that makes it, in particular, possible to suspend said device (1).

11. A device (1) according to Claim 5, **characterised in that** the aforementioned seat contains a means of hearing and possibly of recording a spoken message.

12. A device (1) according to Claim 5, **characterised in that** the seat contains a scent device able to deliver a specific scent.

13. A device (1) according to Claim 1, **characterised in that** the base (2) consists of a single T- or ball-shaped rod, solid or otherwise.

14. A device (1) according to Claim 1, **characterised in that** the base (2) has a central hole or seat, as well as a plurality of offset holes or seats, these holes all being destined to accommodate the lower part of the display/transport rod (4).

15. A device (1) according to Claim 1, **characterised in that** the base (2) has a substantially flat or plane shape enabling it to rest on a horizontal plane.

## Patentansprüche

1. Vorrichtung für die Präsentation und den Transport (1) von Pflanzen, Sträuchern, Blumensträußen oder Ähnlichem, umfassend einen Sockel (2), ein Stützelement des besagten Straußes (8), das mit einem seiner Enden am oben genannten Sockel (2) befestigt ist, einen Präsentations-/Transportstab (4), der abnehmbar an einem Ende des Stützelements (3) befestigt wird; wobei das andere Ende des Präsentations-/Transportstabs (4) über ein Greifmittel (5) verfügt, und die besagte Vorrichtung **dadurch gekennzeichnet ist, dass** das Greifmittel (5) vom Präsentations-/Transportstab (4) unabhängig ist und auf Letzterem beispielsweise durch Verschraubung befestigt wird.

2. Vorrichtung (1) nach Anspruch 1, **dadurch gekennzeichnet, dass** das Greifmittel (5) ein Anzeigemittel (11), wie etwa ein Schildchen, umfasst.

3. Vorrichtung (1) nach einem der Ansprüche 1 oder 2, **dadurch gekennzeichnet, dass** der Sockel (2), das Stützelement (3) und der Präsentations-/Transportstab (4) miteinander durch Verschraubung oder ein Gewinde verbunden sind.

4. Vorrichtung (1) nach einem der Ansprüche 1 bis 3, **dadurch gekennzeichnet, dass** das Greifmittel (5) eine verschließbare Aufnahme umfasst.

5. Vorrichtung (1) nach einem der Ansprüche 1 bis 4, **dadurch gekennzeichnet, dass** sie eine undurchlässige Plastikfolie (13) umfasst, die imstande ist, den oben genannten Sockel (2) und zumindest einen Teil des Stützelements (3) zu beinhalten; wobei die besagte Folie (13) also ein Reservoir oder einen Behälter bildet, der das untere Ende des oben genannten Straußes (8) beinhaltet.

6. Vorrichtung (1) nach Anspruch 5, **dadurch gekennzeichnet, dass** das oben genannte Reservoir oder der Behälter eine Flüssigkeit, wie etwa Wasser, oder eine Lösung beinhalten, um den oben genannten Strauß (8) zu versorgen.

7. Vorrichtung (1) nach den Ansprüchen 5 und 6, **dadurch gekennzeichnet, dass** die undurchlässige Plastikfolie (13) zumindest auf einem Teil ihres äußeren Randes einen Faden (14) oder Ähnliches aufweist, der imstande ist, das Reservoir oder den Behälter, welcher von der besagten Folie (13) gebildet wird, zu verschließen.

8. Vorrichtung (1) nach einem der Ansprüche 1 bis 7, **dadurch gekennzeichnet, dass** der oben genannte Sockel (2) zumindest einen Saugnapf aufweist, der auf der Unterseite des besagten Sockels (2) befestigt und imstande ist, den besagten Sockel (2) auf einem Untergrund zu fixieren.

9. Vorrichtung (1) nach Anspruch 1, **dadurch gekennzeichnet, dass** das Greifmittel (5) aus einem Griff (10) besteht, der eventuell eine an das Zugreifen einer menschlichen Hand angepasste Form aufweist.

10. Vorrichtung (1) nach Anspruch 1, **dadurch gekennzeichnet, dass** das Greifmittel (5) aus einem Haken besteht, der insbesondere das Aufhängen der besagten Vorrichtung (1) ermöglicht.

11. Vorrichtung (1) nach Anspruch 5, **dadurch gekennzeichnet, dass** die oben genannte Aufnahme ein Abhörmittel und eventuell ein Mittel zur Aufzeichnung einer Tonnachricht beinhaltet.

12. Vorrichtung (1) nach Anspruch 5, **dadurch gekennzeichnet, dass** die Aufnahme eine Duftvorrichtung umfasst, die imstande ist, einen speziellen Duft abzugeben.

13. Vorrichtung (1) nach Anspruch 1, **dadurch gekennzeichnet, dass** der Sockel (2) aus einem einfachen Stab besteht, wobei er eine T-Form aufweist, oder aus einer Kugel, voll oder nicht.

14. Vorrichtung (1) nach Anspruch 1, **dadurch gekennzeichnet, dass** der Sockel (2) ein zentrales Loch oder eine zentrale Aufnahme sowie eine Vielzahl von außermittigen Löchern oder Aufnahmen aufweist; wobei all diese Löcher dafür bestimmt sind, den unteren Teil des Präsentations-/Transportstabs (4) aufzunehmen.

15. Vorrichtung (1) nach Anspruch 1, **dadurch gekennzeichnet, dass** der Sockel (2) eine in etwa flache oder ebene Form aufweist, so dass er auf einer waagrechten Ebene aufliegen kann.
